# FASCICULE DE BREVET EUROPEEN

(11) **EP 2 834 159 B1**
(45) Date de publication et mention de la délivrance du brevet: **30.03.2016**
(21) Numéro de dépôt: 13714269.1
(22) Date de dépôt: 02.04.2013
(51) Int. Cl.: B65D 33/25

(54) **DISPOSITIF DE FERMETURE POUR SACHETS OU ÉQUIVALENTS AYANT UN EFFET TACTILE ET SONORE AMÉLIORÉ, SACHET AINSI OBTENU ET PROCÉDÉ DE RÉALISATION**
VORRICHTUNG ZUM VERSCHLIESSEN VON BEUTELN ODER DERGLEICHEN MIT VERBESSERTEN BERÜHRUNGS- UND KLANGEFFEKTEN, DARAUS RESULTIERENDER BEUTEL UND HERSTELLUNGSVERFAHREN
DEVICE FOR CLOSING BAGS OR THE LIKE, HAVING IMPROVED TACTILE AND SOUND EFFECTS, RESULTANT BAG, AND PRODUCTION METHOD

(30) Priorité: 03.04.2012 FR 1253041
(43) Date de publication de la demande: 11.02.2015
(73) Titulaire: S2F Flexico, 60119 Henonville (FR)
(72) Inventeur: DELASALLE, William, F-60119 Cresnes (FR)
(74) Mandataire: Regimbeau
(86) Numéro de dépôt international: PCT/EP2013/056938
(87) Numéro de publication internationale: WO 2013/150027

(56) Documents cités:
- US-A1- 2003 033 694

## Description

La présente invention concerne le domaine des dispositifs de fermeture pour sachets, sacs ou équivalents.

Plus précisément la présente invention concerne les dispositifs de fermeture à base de deux profilés complémentaires 10, 20 portés par des parois support opposées respectives 12, 22 tels qu'illustrés à titre d'exemples non limitatifs sur les figures 1 et 2 annexées.

De nombreuses variantes de réalisation des dispositifs illustrés sur les figures 1 et 2 ont déjà été proposées et tombent dans le champ de la présente invention.

La figure 1 illustre un exemple de réalisation selon lequel les profilés complémentaires précités sont formés d'éléments mâle/femelle complémentaires, l'élément mâle comprenant une tige 14 solidaire de la paroi 12 et munie d'une protubérance élargie 15 à son sommet, tandis que l'élément femelle 20 est formé d'une gorge 24 à bords convergents présentant en section une cavité complémentaire de la protubérance 15.

La figure 2 représente une autre variante de réalisation selon laquelle les profilés complémentaires 10, 20 sont formés de crochets 11 et 21.

Le but général de la présente invention est de proposer des perfectionnements aux profilés ainsi connus afin de générer une sensation tactile et un effet sonore lors de la fermeture et de l'ouverture du dispositif précité, c'est-à-dire respectivement lors de l'engagement des profilés 10, 20 et de la séparation de ceux-ci.

Différentes dispositions ont déjà été proposées afin de générer de tels sensations tactiles et effets sonores lors de la fermeture et de l'ouverture du dispositif précité.

Des exemples de telles dispositions connues sont décrits dans les documents WO96/28063, US 5070584, EP 0446760, EP 0510797 et US 5007146. Comme on le voit sur la figure 3 annexée, les dispositions connues consistent le plus souvent à opérer une déformation ou découpe séquentielle 30 le long de l'un des deux profilés, par exemple le profilé mâle 10 selon l'illustration de la figure 3, afin de définir ainsi une succession de points durs et de points faibles dans l'engagement respectif des éléments 10, 20. Le document US2003/0033694 décrit d'autres dispositifs de fermeture connus.

Les moyens ainsi proposés permettent certes de générer un certain effet tactile et sonore. Cependant, les effets ainsi obtenus grâce aux moyens jusqu'ici proposés restent limités.

Dans ce contexte, le but particulier de la présente invention est d'améliorer les dispositions connues de l'art antérieur, afin de renforcer la sensation tactile et l'effet sonore.

Ce but est atteint dans le cadre de la présente invention grâce à un dispositif de fermeture du type défini en revendication 1 annexée.

La Demanderesse a déterminé que la triple combinaison très spécifique conforme à la présente invention comprenant 1) la multiplication des éléments de fermeture, 2) l'écrasement séquentiel et 3) le voile support venu de matière avec les éléments d'accrochage, génère un effet amélioré par rapport à l'état de la technique, grâce à un phénomène de résonance initié au niveau des éléments d'accrochage et propagé en mode vibratoire au niveau du voile support, conduisant à un effet d'amplification.

La présente invention concerne également les sachets ou sacs équipés d'un tel dispositif de fermeture.

La présente invention concerne également un procédé de réalisation de tels dispositifs de fermeture ou sachets comprenant une étape d'écrasement séquentiel.

Selon d'autres caractéristiques avantageuses de l'invention :
- il est prévu deux voiles support venus de matière avec les éléments d'accrochage respectivement de part et d'autre de ceux-ci,
- la largeur de chaque voile est inférieure à cinq fois la largeur des éléments profilés d'accrochage,
- de préférence, la largeur de chaque voile est de l'ordre de deux fois la largeur des éléments profilés d'accrochage,
- la partie du voile support située en regard des éléments profilés d'accrochage présente une forme bombée convexe vers l'extérieur de la fermeture,
- l'épaisseur du voile support en regard des profilés d'accrochage est supérieure à l'épaisseur du voile sur l'extérieur des éléments profilés d'accrochage,
- la fermeture est réalisée en polyéthylène ou polypropylène,
- le pas de l'écrasement séquentiel est compris entre 2 et 7,5mm.

D'autres caractéristiques, buts et avantages de la présente invention apparaîtront à la lecture de la description détaillée qui va suivre, et en regard des dessins annexés, donnés à titre d'exemples non limitatifs et sur lesquels :
- les figures 1 et 2 précédemment décrites représentent une vue en coupe transversale d'un dispositif de fermeture conforme à deux variantes de réalisation de l'état de la technique, susceptible d'être utilisé dans le cadre de la présente invention,
- la figure 3 représente une vue en perspective partielle d'un dispositif de fermeture présentant des découpes séquentielles conformes à l'état de la technique,
- la figure 4 représente une vue schématique en coupe transversale d'un dispositif de fermeture conforme à une première variante de réalisation de la présente invention,
- la figure 5 représente une vue en perspective partielle du même dispositif de fermeture illustrant plus précisément les écrasements séquentiels conforme à la présente invention,
- la figure 6 représente une vue schématique du dispositif de fermeture illustré sur la figure 4, en position de fermeture, c'est-à-dire en position assemblée des deux ensembles d'éléments d'accrochage,
- les figures 7, 8, 9 et 10 représentent des vues en coupe transversale de quatre variantes de dispositifs de fermeture conformes à la présente invention,
- la figure 11 représente une vue en plan du dispositif de fermeture illustré sur la figure 5 et reprenant des écrasements séquentiels,
- les figures 12 et 13 représentent schématiquement, selon une vue en coupe transversale du dispositif de fermeture, deux variantes de réalisation d'outils susceptibles d'être utilisés pour la réalisation du dispositif de fermeture conforme à la présente invention,
- les figures 14 et 15 illustrent schématiquement un effet tactile et sonore renforcé grâce à l'utilisation d'un dispositif de fermeture comprenant une portion de paroi support bombée en regard des éléments profilés d'accrochage, et
- la figure 16 représente une vue schématique en perspective d'un sachet conforme à la présente invention, la figure 16 bis représentant plus précisément une vue partielle agrandie de la fermeture multiple utilisée pour ce sachet, mettant en évidence la fixation de la fermeture, par l'intermédiaire des voiles supports sur le film du sachet.

On a représenté sur la figure 4 annexée, un dispositif de fermeture conforme à la présente invention, comprenant deux éléments complémentaires A et B formés de deux voiles support 100, 200 parallèles portant respectivement l'un de deux ensembles de profilés complémentaires 110, 210.

Comme on l'a indiqué précédemment, chacun des deux ensembles de profilés complémentaires 110, 210 comprend au moins deux profilés d'accrochage formant une fermeture multiple.

Plus précisément selon le mode de réalisation non limitatif illustré sur la figure 4, les deux ensembles 110, 210 sont symétriques et comprennent chacun quatre éléments profilés d'accrochage 112, 114, 116 et 118 ; 212, 214, 216 et 218. Selon cette figure 4, chacun des éléments profilés d'accrochage 112, 114, 116 et 118 ; 212, 214, 216 et 218 est formé d'un profilé de section droite constante tout le long de la fermeture, en forme de tête de flèche. En effet chacun de ces éléments profilés d'accrochage comprend une tige, par exemple 113, globalement orthogonal à un voile 100 ou 200 et solidaire d'un voile 100 ou 200, munie à son extrémité libre opposée au voile 100 ou 200 d'une tête élargie, par exemple 115. La tête élargie 115 peut être symétrique par rapport au plan moyen de la tige 113 orthogonal au voile 100 ou 200 ou dissymétrique par rapport à ce plan moyen. Avantageusement les facettes de la tête élargie 115 dirigées vers les voiles supports 100 ou 200 convergent au moins légèrement vers ce voile support respectif, en éloignement de la tige 113, afin de former des contredépouilles qui renforcent l'accrochage mutuel des profilés 112, 114, 116 et 118 ; 212, 214, 216 et 218 prévus respectivement sur les deux voiles 100 et 200.

Plus précisément selon le mode de réalisation particulier représenté sur la figure 4, les 4 éléments profilés d'accrochage 112, 114, 116 et 118 ; 212, 214, 216 et 218 sont répartis en deux groupes de deux éléments 112 et 114 d'une part, 116 et 118 d'autre part; respectivement 212 et 214 d'une part, 216 et 218 d'autre part. Il existe entre les deux groupes (112 et 114 d'une part, 116 et 118 d'autre part) un écart I1 plus important que celui I2 existant entre les deux éléments profilés d'accrochage (112 et 114) d'un même groupe. Le premier groupe d'éléments profilés d'accrochage 112, 114 solidaire d'un premier voile 100 est adapté pour coopérer, comme on le voit sur la figure 6, avec le premier groupe d'éléments profilés d'accrochage 212, 214 solidaire du deuxième voile 200, tandis que le deuxième groupe d'éléments profilés d'accrochage 116, 118 solidaire du premier voile 100 est adapté pour coopérer avec le deuxième groupe d'éléments profilés d'accrochage 216, 218 solidaire du deuxième voile 200. A cette fin l'écart I2 entre les deux éléments profilés d'accrochage (112 et 114 par exemple) d'un même groupe est adapté pour autoriser l'insertion d'un élément profilé d'accrochage opposé (214 par exemple) en retenant alors celui-ci, tout en autorisant son retrait ultérieur, par déformation élastique de matière, si un effort d'arrachement suffisant est appliqué entre les voiles 100 et 200.

A titre d'exemple non limitatif, l'écart I2 entre les deux éléments profilés d'accrochage (112 et 114 par exemple) d'un même groupe peut être de l'ordre de 1mm, tandis que l'écart I1 entre les deux groupes d'éléments profilés d'accrochage peut être de l'ordre de 3 à 4 mm.

La largeur I3 totale ou encombrement transversal des éléments profilés d'accrochage, correspondant à la distance séparant les surfaces externes des tiges les plus extérieures peut être ainsi de l'ordre de 6 mm.

En variante les deux ensembles de profilés d'accrochage 110 et 210 peuvent être dissymétriques.

Comme on l'a indiqué précédemment, dans le cadre de la présente invention, les éléments profilés d'accrochage sont écrasés séquentiellement tout le long de la fermeture.

Comme on l'explicitera par la suite, les écrasements des deux profilés complémentaires 110, 210 génèrent une succession de points durs et de points faibles lors de l'engagement et la séparation des éléments A et B de la fermeture.

Le pas de l'écrasement séquentiel est de préférence compris entre 2 et 7,5mm, par exemple de l'ordre de 2,5mm.

Sur la figure 5 les écrasements sont schématisés sous la référence 300.

On décrira plus loin de réalisation d'un tel écrasement séquentiel.

Par ailleurs comme on l'a également indiqué précédemment selon la présente invention, les éléments profilés d'accrochage 112, 114, 116 et 118 ; 212, 214, 216 et 218 sont portés par des voiles 100, 200 supports venus de matière dont la largeur est supérieure à la largeur I3 totale des éléments profilés d'accrochage.

Plus précisément selon l'invention, de préférence, il est ainsi prévu deux tronçons de voile support 102, 104 et 202, 204 situés respectivement de part et d'autre des éléments profilés d'accrochage et présentant chacun une largeur I4 inférieure à cinq fois la largeur I3 totale des éléments profilés d'accrochage.

Plus précisément encore de préférence la largeur I4 de chaque tronçon de voile 102, 104 et 202, 204, est de l'ordre de deux fois la largeur I3 des éléments profilés d'accrochage.

On notera également à l'examen de la figure 4 que de préférence l'épaisseur 15 du voile support en regard des profilés d'accrochage est supérieure à l'épaisseur I6 du voile sur l'extérieur des éléments profilés d'accrochage.

L'épaisseur I5 du voile support en regard des profilés d'accrochage peut ainsi être de l'ordre du double de l'épaisseur I6 du voile sur l'extérieur des éléments profilés d'accrochage.

La fermeture peut être réalisée en tous matériaux appropriés, de préférence à base de polyoléfine. Il s'agit avantageusement de polyéthylène ou polypropylène.

Comme indiqué précédemment la Demanderesse a déterminé que la triple combinaison très spécifique conforme à la présente invention mentionnée précédemment et comprenant 1) la multiplication des éléments de fermeture 112, 114, 116 et 118 ; 212, 214, 216 et 218, 2) l'écrasement séquentiel 300 et 3) le voile support 100, 200 venu de matière avec les éléments d'accrochage 112, 114, 116 et 118 ; 212, 214, 216 et 218, génère un effet amélioré par rapport à l'état de la technique, grâce à un phénomène de résonance initié au niveau des éléments d'accrochage 112, 114, 116 et 118 ; 212, 214, 216 et 218 et propagé en mode vibratoire au niveau du voile support 100, 200 via la semelle épaisse du voile située en regard des éléments d'accrochage 112, 114, 116 et 118 ; 212, 214, 216 et 218, conduisant à un effet d'amplification.

La fermeture conforme à la présente invention permet en effet de générer un effet sonore supérieur à celui obtenu avec une fermeture classique conforme à l'état de la technique.

On notera que les tronçons de profilés 102, 104, 202 et 204 situés sur l'extérieur des éléments profilés d'accrochage, peuvent comporter, sur leurs surfaces internes ou leurs surfaces externes, des nervures 101, 201 facilitant la manipulation de la fermeture.

Les profilés de fermeture complémentaires 110 et 210 présentent, avant écrasement séquentiel, une section constante sur leur longueur. Ils sont de préférence réalisés par extrusion.

La géométrie des éléments profilés d'accrochage 112, 114, 116 et 118 ; 212, 214, 216 et 218 peut faire l'objet de nombreux modes de réalisation.

Certaines de ces variantes sont illustrées sur les figures 7 à 10 annexées.

Le mode de réalisation de la figure 7 se distingue du mode de réalisation illustré sur la figure 6 en ce que les éléments de profilés d'accrochage les plus externes 112, 118 et 212, 218 ne sont pas en forme de tête de flèche mais en forme de crochet, concave vers le centre de la fermeture.

Le mode de réalisation de la figure 8 se distingue du mode de réalisation illustré sur la figure 7 en ce qu'il est prévu un élément d'accrochage additionnel 119, 219 en forme de tête de flèche au centre de chaque élément de fermeture, de sorte que chaque élément de fermeture comprend ainsi 5 éléments profilés d'accrochage 112, 114, 119, 116 et 118 ; 212, 214, 219, 216 et 218 équirépartis en largeur, en forme de crochet pour les éléments les plus extérieurs et en forme de tête de flèche pour les autres.

Le mode de réalisation de la figure 9 se distingue du mode de réalisation illustré sur la figure 4 en ce que de manière comparable à la figure 8, il est prévu un élément d'accrochage additionnel 119, 219 en forme de tête de flèche au centre de chaque élément de fermeture, de sorte que chaque élément de fermeture comprend 5 éléments profilés d'accrochage en forme de tête de flèche 112, 114, 119, 116 et 118 ; 212, 214, 219, 216 et 218 équirépartis en largeur.

Le mode de réalisation illustré sur la figure 10 se distingue des modes de réalisation précédemment décrits en ce que la partie 150 du voile support située en regard des éléments profilés d'accrochage 112, 114, 116 et 118 ; 212, 214, 216 et 218 présente une forme bombée, convexe vers l'extérieur de la fermeture. La géométrie bombée de la partie centrale 150 du voile support, convexe vers l'extérieur, s'accompagne également généralement par une partie de transition adjacente des voiles proprement dits 102, 104 et 202, 204 inversement concave vers l'extérieur, comme on le voit sur les figures 14 et 15. Sur les figures 14 et 15 la partie centrale bombée convexe vers l'extérieur est référencée Co, tandis que les parties adjacentes des voiles concaves vers l'extérieur sont référencées Ca. Les tronçons des voiles 102, 104 et 202, 204, à l'extérieur de ces portions concaves Ca, sont globalement planes.

Cette géométrie bombée du voile support permet de renforcer l'effet tactile et sonore généré lors de l'ouverture, et dans une certaine mesure lors de l'engagement, de la fermeture. L'effet résultant de ce bombage est schématisé sur les figures 14 et 15.

Sur ces figures 14 et 15 on a représenté schématiquement les localisations des écrasements séquentiels 300 le long de la portion de semelle 150 de la fermeture. L'homme de l'art comprendra à l'examen des figures 14 et 15 que lors d'une tentative d'ouverture, c'est-à-dire de séparation des deux éléments A et B de la fermeture, la géométrie de la semelle 150 du voile support (et de même pour les parties concaves Ca des voiles), évolue entre une section bombée sur l'essentiel de la longueur de la fermeture et une section globalement rectiligne au niveau du dernier écrasement 300n des éléments de profilés d'accrochage encore en prise. Et lorsque cette zone d'écrasement 300n précédemment rectiligne et précédemment en prise entre les éléments A et B, lâche sous l'effet de la traction entre les éléments A et B, la partie centrale 150 de la fermeture située au niveau de la zone 300n redevient brusquement convexe (inversement les parties des voiles situées au niveau de la zone 300n et qui coïncident avec les parties par ailleurs concaves Ca, redeviennent brusquement concaves), tandis que la zone d'écrasement suivante 300n+1 devient rectiligne, et ainsi de suite sur la longueur de la fermeture, contribuant ainsi à amplifier l'effet tactile et sonore.

Selon encore une autre variante conforme à la présente invention, l'on peut combiner les différents modes de réalisation illustrés sur les figures 4 et 7 à 10 en ce sens que l'élément A de la fermeture peut être conforme à l'un quelconque de ces modes de réalisation tandis que l'autre élément B de la même fermeture est conforme à un autre mode de réalisation.

Dans le cadre de la présente invention le dispositif de fermeture comprenant les deux profilés de fermeture 110, 210 est réalisé séparément d'un sachet, puis rapporté et fixé, par exemple par soudure thermique, sur des films 500 composant un sachet.

La Demanderesse a constaté que l'interface ainsi définie entre la surface des voiles supports 100, 200 et la surface en regard des films 500 du sachet, permet de confiner les vibrations générées par l'écrasement séquentiel lors de l'ouverture, au sein des voiles supports 100, 200 ou à tout le moins de limiter la propagation de ces vibrations au sein des films 500, et ainsi d'accentuer l'effet tactile et sonore vis-à-vis de l'état de la technique.

Comme on l'a indiqué précédemment, dans le cadre de la présente invention, les profilés complémentaires 110, 210 sont écrasés séquentiellement tout le long de la fermeture avec un pas d'écrasement de préférence compris entre 2 et 7,5 mm, par exemple de l'ordre de 2,5mm.

Les moyens d'écrasement peuvent faire l'objet de différents modes de réalisation.

Les figures 5 et 11 illustrent des zones d'écrasement 300 obtenues sur les sommets des éléments profilés d'accrochage 112, 114, 116 et 118 ; 212, 214, 216 et 218 et couvrant toute la largeur I7 des profilés, considérée perpendiculairement à leur direction d'élongation.

De préférence les deux éléments A et B font l'objet d'écrasements identiques et de pas identiques.

Comme on l'a représenté sur la figure 12, les écrasements séquentiels peuvent être réalisés dans le cadre de la présente invention, séparément sur chaque élément individuel A et B de la fermeture. On a ainsi représenté sur la figure 12 l'écrasement des éléments profilés d'accrochage à l'aide d'une mollette 400 crantée avec des protubérances périphériques 410 au pas souhaité des écrasements séquentiels 300, sollicitant un côté du dispositif de fermeture, de préférence sur le côté des éléments profilés d'accrochage et un simple rouleau d'appui 420 situé sur le côté opposé, soit de préférence sur la face externe des voiles supports. Les mollette 400 et rouleau d'appui 420 sont guidés ou entrainés à rotation autour d'axes de rotations respectifs 402, 422 parallèles entre eux et aux voiles support et perpendiculaires à la direction de déplacement de la fermeture par tous moyens appropriés.

En variante comme illustré sur la figure 13, les écrasements séquentiels peuvent être réalisés dans le cadre de la présente invention, simultanément sur les deux éléments A et B de la fermeture lorsque ces éléments A et B sont engagés. On a ainsi représenté sur la figure 13 l'écrasement des éléments profilés d'accrochage simultanément des deux éléments A et B à l'aide de deux mollettes 400, 430 crantées avec des protubérances périphériques 410, 434 au pas souhaité des écrasements séquentiels 300, situées respectivement de part et d'autre de la fermeture. Les mollette 400, 430 sont guidées ou entrainées à rotation autour d'axes de rotations respectifs 402, 432 parallèles entre eux et aux voiles support et perpendiculaires à la direction de déplacement de la fermeture par tous moyens appropriés. Cette variante de la présente invention permet d'obtenir une déformation importante séquentielle des deux profilés complémentaires 110, 210, tout en garantissant leur possibilité d'engagement et de séparation, dans la mesure où les écrasements 300 réalisés sont parfaitement complémentaires, puisque ceux-ci sont réalisés en position fermée des deux profilés.

Les crantages prévus sur les molettes pour réaliser les écrasements sont avantageusement de forme générale bombée pour éviter de cisailler la matière des profilés écrasés, voire éviter d'enlever de la matière dans ces profilés lors de l'écrasement. Les crantages prévus sur les molettes sont ainsi prévus pour réaliser des écrasements sous forme de vagues à évolution de courbure continue comme on le voit par exemple sur la figure 5. La Demanderesse a déterminé que cette disposition permet d'obtenir une fermeture qui a l'état fermée présente des propriétés d'étanchéité à l'égard des fluides, qu'ils soient gazeux ou liquides, supérieures à celles des fermetures conformes à l'état de la technique.

Les deux molettes 400, 430 sont de préférence synchronisées de sorte que leurs protubérances respectives sollicitent simultanément les profilés 110, 210 en écrasement.

On observe sur la figure 11 que les écrasements séquentiels conduisent à des évasements séquentiels des éléments d'accrochage selon la largeur transversale à la direction d'élongation.

Lorsque comme illustré sur la figure 13, l'écrasement séquentiel est réalisé selon la présente invention en position assemblée des éléments A et B, on garantit que les sections transversales des éléments profilés d'accrochage, bien que déformées en élargissement, restent parfaitement appairées, complémentaires dans une certaine mesure, et compatibles à la fois pour une fermeture, c'est-à-dire une mise en prise, et une ouverture, c'est-à-dire une séparation.

On notera que la présence de tronçons de fermeture de section constante entre deux écrasements 300 et donc l'engagement aisé de ces tronçons entre deux écrasements 300 permet par simple coulissement entre les doigts d'un utilisateur de prolonger l'engagement obtenu au niveau de tels tronçons de section constante vers les zones d'écrasement 300 déformées.

Le renforcement de la sensation tactile et de l'effet sonore obtenu grâce à la présente invention résulte en particulier de la transmission de vibrations aux voiles supports tout en confinant ces vibrations dans les voiles supports.

La Demanderesse a en effet constaté que l'effet sonore et tactile était considérablement atténué lors de la réalisation d'écrasements séquentiels similaires sur des profilés de fermeture venus de matière directement sur les films 500 composant le sachet.

Dans le cadre de la présente invention, l'écrasement est de préférence réalisé de sorte que l'on obtienne un élargissement dans le sens de la largeur I7 des profilés, au moins égal à 5% de la largeur I7 d'origine, de préférence supérieure à 10% de cette largeur I7.

Les mollettes d'écrasement 400, 430 et le cas échéant le rouleau d'appui 420 peuvent être chauffés afin de renforcer la déformation par écrasement des profilés de fermeture et garantir le maintien en position écrasée séquentielle de ceux-ci.

Cependant, si le matériau le permet, les écrasements peuvent être réalisés à l'aide de simples mollettes 400, 430 à température ambiante.

Selon encore une autre variante, les écrasements séquentiels peuvent être réalisés avec des mollettes à température ambiante, mais opérant sur une fermeture « ramollie », c'est-à-dire déformés par une extrusion à chaud en sortie de celle-ci.

La figure 16 illustre un sachet conforme à la présente invention. On voit sur la figure 16 une série d'écrasements répartis sur la longueur du dispositif de fermeture.

Bien entendu la présente invention n'est pas limitée aux modes de réalisation particuliers qui viennent d'être décrits, mais s'étend à toute variante conforme à son esprit.

La Demanderesse a également constaté que l'invention permet d'obtenir un dispositif de fermeture remarquablement étanche par rapport à l'état de la technique. Outre les caractéristiques précédemment mentionnées, une bonne étanchéité est notamment obtenue lorsque la hauteur des écrasements est inférieure à la hauteur totale des profilés et plus précisément encore lorsque la hauteur des écrasements est inférieure à la hauteur de la tête évasée 115. En effet on préserve ainsi la tige 113 des profilés. Et la coopération assurée entre les têtes écrasées des profilés en regard mis en prise, combinée avec la pluralité de tiges qui doivent être franchies, en position fermée d'un sachet, pour passer de l'intérieur d'un sachet à l'extérieur de celui-ci, forme un labyrinthe efficace formant une étanchéité performante à l'égard de fluides contenus dans le sachets, que ces fluides soient gazeux ou liquides.

## Revendications

1. Dispositif de fermeture pour sachets ou équivalents comprenant deux profilés complémentaires (A, B), chacun des deux profilés complémentaires comprenant au moins deux éléments profilés d'accrochage (112, 114, 116 et 118 ; 212, 214, 216 et 218) formant une fermeture multiple, ces éléments profilés d'accrochage présentant un écrasement séquentiel (300) réparti sur leur longueur et lesdits éléments profilés d'accrochage (112, 114, 116 et 118 ; 212, 214, 216 et 218) sont portés par au moins un voile support respectif (102, 104, 202, 204) sur lequel ils sont venus de matière, le voile support (102, 104, 202, 204) étant destiné à être fixé sur une paroi support (500), **caractérisé par le fait que** le voile support a une largeur (I4) supérieure à la largeur totale (I3) des éléments profilés d'accrochage.

2. Dispositif selon la revendication 1, **caractérisé en ce qu'**il comprend deux voiles support (102, 104 ; 202, 204) venus de matière avec les éléments d'accrochage (112, 114, 116 et 118 ; 212, 214, 216 et 218) respectivement de part et d'autre de ceux-ci.

3. Dispositif selon l'une des revendications 1 ou 2, **caractérisé en ce que** la largeur (I4) de chaque voile (102, 104 ; 202, 204) est inférieure à cinq fois la largeur (I3) des éléments profilés d'accrochage (112, 114, 116 et 118 ; 212, 214, 216 et 218).

4. Dispositif selon l'une des revendications 1 à 3, **caractérisé en ce que** la largeur (I4) de chaque voile (102, 104 ; 202, 204) est de l'ordre de deux fois la largeur (I3) des éléments profilés d'accrochage (112, 114, 116 et 118 ; 212, 214, 216 et 218).

5. Dispositif selon l'une des revendications 1 à 4, **caractérisé en ce que** la partie (150) du voile support située en regard des éléments profilés d'accrochage (112, 114, 116 et 118 ; 212, 214, 216 et 218) présente une forme bombée convexe vers l'extérieur de la fermeture.

6. Dispositif selon la revendication 5, **caractérisé en ce que** la partie (Ca) de chaque voile support située immédiatement à l'extérieur des éléments profilés d'accrochage (112, 114, 116 et 118 ; 212, 214, 216 et 218) et adjacente à la partie bombée convexe vers l'extérieur précitée (150), présente une forme concave vers l'extérieur de la fermeture.

7. Dispositif selon l'une des revendications 1 à 6, **caractérisé en ce que** l'épaisseur (I5) du voile support en regard des profilés d'accrochage (112, 114, 116 et 118 ; 212, 214, 216 et 218) est supérieure à l'épaisseur (I6) du voile sur l'extérieur des éléments profilés d'accrochage (112, 114, 116 et 118 ; 212, 214, 216 et 218).

8. Dispositif selon l'une des revendications 1 à 7, **caractérisé en ce que** la fermeture est réalisée en polyéthylène ou polypropylène.

9. Dispositif selon l'une des revendications 1 à 8, **caractérisé en ce que** le pas de l'écrasement séquentiel (300) est compris entre 2 et 7,5mm.

10. Dispositif selon l'une des revendications 1 à 9, **caractérisé en ce que** les profilés complémentaires (A, B) sont symétriques.

11. Dispositif selon l'une des revendications 1 à 9, **caractérisé en ce que** les profilés complémentaires (A, B) sont dissymétriques.

12. Dispositif selon l'une des revendications 1 à 11, **caractérisé en ce que** les profilés complémentaires (A, B) comprennent chacun quatre éléments profilés d'accrochage (112, 114, 116 et 118 ; 212, 214, 216 et 218).

13. Dispositif selon la revendication 12, **caractérisé en ce que** les éléments profilés d'accrochage (112, 114, 116 et 118 ; 212, 214, 216 et 218) sont répartis par groupe de deux.

14. Dispositif selon l'une des revendications 1 à 13, **caractérisé en ce que** les profilés complémentaires (A, B) comprennent chacun cinq éléments profilés d'accrochage (112, 114, 119, 116 et 118 ; 212, 214, 219, 216 et 218).

15. Dispositif selon l'une des revendications 1 à 14, **caractérisé en ce que** les profilés complémentaires (A, B) comprennent des éléments profilés d'accrochage (112, 114, 116 et 118 ; 212, 214, 216 et 218) en forme de tête de flèche ou de crochets.

16. Dispositif selon l'une des revendications 1 à 15, **caractérisé en ce que** les écrasements sont réalisés sous forme de vagues à évolution de courbure continue et sur une hauteur d'écrasement inférieure à la hauteur totale des profilés et plus précisément encore de préférence sur une hauteur d'écrasement inférieure à la hauteur d'une tête évasée (115).

17. Sachets ou sacs équipés d'un dispositif de fermeture conforme à l'une des revendications 1 à 16.

18. Procédé de réalisation d'un sachet conforme à la revendication 17, comprenant une étape de fixation du voile support de chaque profilé complémentaire (A, B) sur un film support (500).

19. Procédé selon la revendication 18, **caractérisé en ce qu'**il comprend une étape selon laquelle les profilés complémentaires (A, B) sont écrasés séquentiellement séparément.

20. Procédé selon la revendication 18, **caractérisé en ce qu'**il comprend une étape selon laquelle les profilés complémentaires (A, B) sont écrasés séquentiellement simultanément lorsqu'ils sont en prise.

## Patentansprüche

1. Vorrichtung zum Verschließen von Beuteln oder ähnlichem, zwei einander ergänzende Profile (A, B) umfassend, wobei jedes der beiden einander ergänzenden Profile zumindest zwei profilierte Rastelemente (112, 114, 116 und 118; 212, 214, 216 und 218) umfasst, die einen mehrfachen Verschließmechanismus bilden, wobei diese profilierten Rastelemente eine sequentielle Quetschung (300) aufweisen, die auf deren Länge verteilt ist, und die besagten Rastelemente (112, 114, 116 und 118; 212, 214, 216 und 218) durch zumindest ein jeweiliges Tragband (102, 104, 202, 204) getragen werden, mit dem sie aus einem Stück gefertigt sind, wobei das Tragband (102, 104, 202, 204) dazu bestimmt ist, auf einer Tragwand (500) befestigt zu werden, **dadurch gekennzeichnet, dass** das Tragband eine Breite (14) größer als die Gesamtbreite (13) der Rastelemente aufweist.

2. Vorrichtung nach Anspruch 1, **dadurch gekennzeichnet, dass** sie zwei Tragbänder (102, 104, 202, 204) umfasst, die aus einem Stück mit den Rastelementen (112, 114, 116 und 118; 212, 214, 216 und 218) jeweils beiderseits von selbigen gefertigt sind.

3. Vorrichtung nach einem der Ansprüche 1 oder 2, **dadurch gekennzeichnet, dass** die Breite (14) eines jeden Bandes (102, 104, 202, 204) unter dem Fünffachen der Breite (13) der Rastelemente (112, 114, 116 und 118; 212, 214, 216 und 218) liegt.

4. Vorrichtung nach einem der Ansprüche 1 bis 3, **dadurch gekennzeichnet, dass** die Breite (14) eines jeden Bandes (102, 104, 202, 204) in der Größenordnung von zweimal der Breite (13) der Rastelemente (112, 114, 116 und 118; 212, 214, 216 und 218) liegt.

5. Vorrichtung nach einem der Ansprüche 1 bis 4, **dadurch gekennzeichnet, dass** der Abschnitt (150) des Tragbandes, der sich gegenüber den Rastelementen (112, 114, 116 und 118; 212, 214, 216 und 218) befindet, eine zur Außenseite des Verschlusses gewölbte konvexe Form aufweist.

6. Vorrichtung nach Anspruch 5, **dadurch gekennzeichnet, dass** der Abschnitt (Ca) eines jeden Tragbandes, der sich unmittelbar außerhalb der Rastelemente (112, 114, 116 und 118; 212, 214, 216 und 218) und angrenzend an den zuvor genannten zur Außenseite des Verschlusses gewölbten konvexen Abschnitt (150) befindet, eine zur Außenseite des Verschlusses konkave Form aufweist.

7. Vorrichtung nach einem der Ansprüche 1 bis 6, **dadurch gekennzeichnet, dass** die Dicke (15) des Tragbandes gegenüber den Rastelementen (112, 114, 116 und 118; 212, 214, 216 und 218) größer ist, als die Dicke (16) des Tragbandes an der Außenseite der Rastelemente (112, 114, 116 und 118; 212, 214, 216 und 218).

8. Vorrichtung nach einem der Ansprüche 1 bis 7, **dadurch gekennzeichnet, dass** der Verschluss aus Polyethylen oder Polypropylen gefertigt ist.

9. Vorrichtung nach einem der Ansprüche 1 bis 8, **dadurch gekennzeichnet, dass** der Teilungsabstand der sequentiellen Quetschung (300) zwischen 2 und 7,7 mm liegt.

10. Vorrichtung nach einem der Ansprüche 1 bis 9, **dadurch gekennzeichnet, dass** die einander ergänzenden Profile (A, B) symmetrisch sind.

11. Vorrichtung nach einem der Ansprüche 1 bis 9, **dadurch gekennzeichnet, dass** die einander ergänzenden Profile (A, B) unsymmetrisch sind.

12. Vorrichtung nach einem der Ansprüche 1 bis 11, **dadurch gekennzeichnet, dass** die einander ergänzenden Profile (A, B) jeweils vier Rastelemente (112, 114, 116 und 118; 212, 214, 216 und 218) umfassen.

13. Vorrichtung nach Anspruch 12, **dadurch gekennzeichnet, dass** die Rastelemente (112, 114, 116 und 118; 212, 214, 216 und 218) jeweils in Zweiergruppen verteilt sind.

14. Vorrichtung nach einem der Ansprüche 1 bis 13, **dadurch gekennzeichnet, dass** die einander ergänzenden Profile (A, B) jeweils fünf Rastelemente (112, 114, 119, 116 und 118; 212, 214, 219, 216 und 218) umfassen.

15. Vorrichtung nach einem der Ansprüche 1 bis 14, **dadurch gekennzeichnet, dass** die einander ergänzenden Profile (A, B) Rastelemente (112, 114, 116 und 118; 212, 214, 216 und 218) in Form einer Pfeilspitze oder von Haken umfassen.

16. Vorrichtung nach einem der Ansprüche 1 bis 15, **dadurch gekennzeichnet, dass** die Quetschungen in Form von Wellen mit einer kontinuierlichen Krümmungsenwicklung und auf einer Quetschungshöhe ausgeführt sind, die kleiner ist, als die Gesamthöhe der Profile, und noch genauer, vorzugsweise auf einer Quetschungshöhe, die kleiner ist, als die Höhe einer ausgestellten Spitze (115).

17. Beutel oder Tüten, die mit einem Verschluss nach einem der Ansprüche 1 bis 16 ausgestattet sind.

18. Verfahren zur Herstellung eines Beutels nach Anspruch 17, einen Schritt zum Befestigen des Tragbandes eines jeden einander ergänzenden Profils (A, B) auf einer Tragfolie (500) umfassend.

19. Verfahren nach Anspruch 18, **dadurch gekennzeichnet, dass** es einen Schritt umfasst, bei dem die einander ergänzenden Profile (A, B) getrennt sequentiell gequetscht werden.

20. Verfahren nach Anspruch 18, **dadurch gekennzeichnet, dass** es einen Schritt umfasst, bei dem die einander ergänzenden Profile (A, B) gleichzeitig sequentiell gequetscht werden, wenn sie in Eingriff stehen.

## Claims

1. Device for closing pouches or the like, comprising two complementary profiles (A, B), each of the two complementary profiles comprising at least two fastening profile elements (112, 114, 116 and 118; 212, 214, 216 and 218) forming a multiple closure mechanism, said fastening profile elements having a sequential crushing (300) distributed over their length and said fastening profile elements (112, 114, 116 and 118; 212, 214, 216 and 218) are carried by at least one respective supporting sheet (102, 104, 202, 204) on which they are formed integrally in one piece, the supporting sheet (102, 104, 202, 204) being intended to be secured on a supporting wall (500), **characterised in that** the supporting sheet has a width (14) that is greater than the total width (13) of the fastening profile elements.

2. Device according to claim 1, **characterised in that** it comprises two supporting sheets (102, 104; 202, 204) formed integrally in one piece with the fastening elements (112, 114, 116 and 118; 212, 214, 216 and 218) respectively on either side of the latter.

3. Device according to one of claims 1 or 2, **characterised in that** the width (14) of each sheet (102, 104; 202, 204) is less than five times the width (13) of the fastening profile elements (112, 114, 116 and 118; 212, 214, 216 and 218).

4. Device according to one of claims 1 to 3, **characterised in that** the width (14) of each sheet (102, 104; 202, 204) is about twice the width (13) of the fastening profile elements (112, 114, 116 and 118; 212, 214, 216 and 218).

5. Device according to one of claims 1 to 4, **characterised in that** the part (150) of the supporting layer located opposite the fastening profile elements (112, 114, 116 and 118; 212, 214, 216 and 218) has a convex shape protruding outwards from the closure.

6. Device according to claim 5, **characterised in that** the part (Ca) of each supporting layer located immediately outside of the fastening profile elements (112, 114, 116 and 118; 212, 214, 216 and 218) and adjacent to the aforementioned convex part protruding outwards (150), has an outwards concave shape in relation to the closure.

7. Device according to one of claims 1 to 6, **characterised in that** the thickness (15) of the supporting sheet opposite the fastening profiles (112, 114, 116 and 118; 212, 214, 216 and 218) is greater than the thickness (16) of the sheet on the outside of the fastening profile elements (112, 114, 116 and 118; 212, 214, 216 and 218).

8. Device according to one of claims 1 to 7, **characterised in that** the closure is made from polyethylene or polypropylene.

9. Device according to one of claims 1 to 8, **characterised in that** the pitch of the sequential crushing (300) is between 2 and 7.5 mm.

10. Device according to one of claims 1 to 9, **characterised in that** the complementary profiles (A, B) are symmetrical.

11. Device according to one of claims 1 to 9, **characterised in that** the complementary profiles (A, B) are dissymmetrical.

12. Device according to one of claims 1 to 11, **characterised in that** the complementary profiles (A, B) each comprise four fastening profile elements (112, 114, 116 and 118; 212, 214, 216 and 218).

13. Device according to claim 12, **characterised in that** the fastening profile elements (112, 114, 116 and 118; 212, 214, 216 and 218) are distributed in groups of two.

14. Device according to one of claims 1 to 13, **characterised in that** the complementary profiles (A, B) each comprise five fastening profile elements (112, 114, 119, 116 and 118; 212, 214, 219, 216 and 218).

15. Device according to one of claims 1 to 14, **characterised in that** the complementary profiles (A, B) comprise fastening profile elements (112, 114, 116 and 118; 212, 214, 216 and 218) in the shape of an arrow head or hooks.

16. Device according to one of claims 1 to 15, **characterised in that** the crushings are made in the form of waves with continuously evolving curves and over a crushing height that is less than the total height of the profiles, and more precisely and preferably, over a crushing height that is less than the height of a flared head (115).

17. Pouches or bags equipped with a closure device according to one of claims 1 to 16.

18. Method for producing a pouch according to claim 17, comprising a step wherein the supporting sheet of each complementary profile (A, B) is attached onto a supporting film (500).

19. Method according to claim 18, **characterised in that** it comprises a step wherein the complementary profiles (A, B) are sequentially crushed in a separate manner.

20. Method according to claim 18, **characterised in that** it comprises a step wherein the complementary profiles (A, B) are sequentially crushed in a simultaneous manner when they are in contact with each other.
